# EUROPÄISCHE PATENTSCHRIFT

(11) **EP 2 365 156 B1**
(45) Veröffentlichungstag und Bekanntmachung des Hinweises auf die Patenterteilung: **01.04.2015**
(21) Anmeldenummer: 10001165.9
(22) Anmeldetag: 04.02.2010
(51) Int. Cl.: E04F 13/08, E04F 19/04

(54) **Montagesatz zum lösbaren Anbringen einer Sockelleiste an einer Wand**
Assembly set for reversible securing of a grooved baseboard to a wall
Kit de montage destiné à l'application mobile d'une plinthe rainurée sur un mur

(43) Veröffentlichungstag der Anmeldung: 14.09.2011
(73) Patentinhaber: Barlinek S.A., 25-323 Kielce (PL)
(72) Erfinder: Solowow, Michal, 25-369 Kielce (PL)
(74) Vertreter: Hoffmeister, Helmut

(56) Entgegenhaltungen:
- DE-A1- 19 726 887
- DE-U1- 29 914 856
- US-A- 4 709 522

## Beschreibung

Die Erfindung betrifft Montagesatz zum lösbaren Anbringen einer Sockelleiste an einer Wand, aufweisend wenigstens eine Haltevorrichtung, die aus einem mit der Wand verbindbaren Wand-Halterungsteil und aus einem mit dem Wand-Halterungsteil zusammenwirkenden Sockelleisten-Halterungsteil, besteht, wobei dem Wand-Halterungsteil ein Halteteller zugeordnet ist, auf dem ein erstes Klettverschluss-Element angebracht ist, und ein zweites Klettverschluss-Element, das an einer Innenfläche der Sockelleiste befestigt oder befestigbar ist, mit dem ersten Klettverschluss-Element zusammenwirkt, und wobei das Wandhalterungsteil einen Dübel aufweist.

Ein derartiger Montagesatz lässt sich aus DE 299 14 856 U1 erkennen. Aus dem genannten Dokument ist ein Sockelleistensystem bekannt, bei dem eine Sockelleiste mittels Klettverschluss an einer Wand angebracht wird. Eines der Klettverschluss-Elemente ist lediglich eine flexible Lasche mit Biegezone, die mit dem Klettverschluss-Element versehen ist. Die Lasche wird von oben auf die eingelegten Rohre geklappt und mit einem Nippel festgeklemmt, so dass sie relativ leicht ablösbar ist.

Aus DE 3 212 649 A1 ist ein Montagesatz "Haltevorrichtung für Sockelleisten" bekannt, bestehend aus zwei miteinander zusammenwirkenden Halterungsteilen, von denen das eine Halterungsteil kraftschlüssig mit der Wand und das andere zwischen zwei länglichen Aufsteckrippen liegend mit der Sockelleiste verbindbar ist. Nachteilig ist, dass die Halterungsteile nur für eine Art der Sockelleisten, nämlich die, die angepasste Aufsteckrippe aufweisen, verwendbar sind.

Die Aufgabe der Erfindung ist, einen Montagesatz zum lösbaren Anbringen einer Sockelleiste an der Wand zu konzipieren, der es ermöglicht, die Sockelleisten von praktisch beliebigem Profil schnell und problemlos mit der Wand, insbesondere aus Leichtbau- und Wärmedämmstoffen, zu verbinden, wobei eine gute Stabilität erreicht wird.

Diese Aufgabe ist durch einen Montagesatz der eingangs genannten Art gelöst, bei dem am Dübelschaft des Dübels ein grobes Außengewinde angeordnet ist, mit dem der Dübel in Wandmaterial formschlüssig einzuschneiden ist, und bei dem das Außengewinde einen in Richtung Halteteller ansteigenden Außendurchmesser hat. Bekanntlich sind Klettverschluss-Elemente sowohl in technischen Bereichen als auch in Haushalt als Schnellverschlüsse einsetzbar. Es wurde festgestellt, dass eine Sockelleiste dauerhaft mittels Klettverschlüssen an der Wand lösbar angebracht werden kann, wobei die entstandene Verbindung ausreichend stark und stabil ist, wenn eine der vorgeschlagenen Dübel-Halteteller-Verbindungen gewählt ist.

Als Dübel wird ein Bauelement bezeichnet, das zur Befestigung einer Schraube oder eines Gegenstandes, in vorliegendem Fall einer Sockelleiste, an einer Wand verwendet wird. Entscheidend für die Wahl des Dübels ist die Beschaffenheit des Baustoffes, in der der Dübel verankert ist. Unterschieden wird dabei zwischen Beton, Mauerwerk und Plattenbaustoffen.

Der Halteteller kann auch einstückig mit dem Dübel, d. h. in einem Materialstück mit dem Dübel gefertigt sein. Diese Ausführungsform eignet sich insbesondere für Baustoffe von geringer Dichte, beispielsweise für Dämmstoffplatten aus Polystyrol oder Gipskarton. Ein solcher Dübel kann massiv oder hohl sein und ist üblicherweise aus Polyamid gefertigt.

Der Dübel ist mit einem groben Außengewinde versehen das beim Eindrehen in einen porösen Leichtbaustoff sich formschlüssig in den porösen Leichtbaustoff einschneidet.

Der Halteteller kann vorzugsweise ein loses Teil des Montagesatzes sein. Der Halteteller kann in einer nicht beanspruchten Ausführungsform über ein in den Dübel eintreibbares Befestigungsmittel, wie Schraube, mit dem Dübel kraftschlüssig verbunden, wenn der Dübel in eine Wandbohrung eingetrieben ist. Diese Ausführungsform eignet sich insbesondere für harte Baustoffe, wie Beton oder Mauerwerk.

Der lose Halteteller kann eine durchgehende, vorzugsweise mittige Öffnung aufweisen, die mit einer am ersten Klettverschluss-Element eingebrachten Öffnung koinzidiert.

Der Halteteller kann in einer nicht beanspruchten Ausführungsform mit wenigstens einem in das Material der Wand einzugreifenden Krallenelement oder wenigstens einer Rippe versehen sein. So kann der Halteteller verdrehsicher an der Wand aufliegen.

Das erste Klettverschluss-Element ist flächendeckend an einer Außenseite des Haltetellers angeordnet. Demnach kann das erste Klettverschluss-Element rund oder polygonal, vorzugsweise rechteckig sein, je nachdem, welche Form des Haltetellers gewählt worden ist. Vorteilhaft ist, wenn das zweite Klettverschluss-Element in einer an der Innenfläche der Sockelleiste eingebrachten, flachen Ausnehmung platzierbar ist. Das zweite Klettverschluss-Element weist im Wesentlichen die gleiche Form, wie die des ersten Klettverschluss-Elementes auf, jedoch es ist nicht ausgeschlossen, innerhalb der flachen Ausnehmung ein Klettband zu platzieren, das sich längs der ganzen Sockelleiste erstreckt.

Das zweite Klettverschluss-Element kann mit der Sockelleiste zusätzlich verschraubt sein. Hier kann eine relativ kurze, kleine Holzschraube eingesetzt sein. Weiterhin kann das zweite Klettverschluss-Element an der Innenseite der Sockelleiste mit Hilfe eines Heftklammergerätes, eines sogenannten Tackers, angebracht sein. Elektrisch betriebene Tacker schießen die Klammern mit großer Kraft in den Untergrund, z.B. zum Befestigen von Polsterstoffen oder Dämmplatten, und können zur Befestigung von Klettverschluss-Elementen an den Sockelleisten eingesetzt werden.

Die Klettverschluss-Elemente können jeweils ein Paar von Flausch- und Pilzbändern oder Velours- und Häkchenbändern umfassen. Die Bänder können aus Polyethylen, Nylon, Polyvinylchlorid, insbesondere aus Polyester bestehen. Bei der Montage der Sockelleisten werden vorzugsweise Flausch- und Pilzbänder eingesetzt, da sich diese für starke Beanspruchungen eignen.

Der Begriff "Pilzband" soll auch von einer herkömmlichen Pilzform abweichende, hakenartig in den Flausch eingreifende Kopfelemente umfassen, die eine Doppel-J-Form, eine polygonale, insbesondere dreieckige Form, eine "Palm Tree"-Form und andere Formen aufweisen können.

Für den Einsatz bei den Sockelleisten gemäß Erfindung eignen sich insbesondere Flausch- und Pilzbänder, die von der Firma VELCRO Inc., Manchester, USA, vertrieben werden. Die für die Sockelleisten und Halteteller ausgewählten VELCRO-Bänder sind dünn, flexibel, widerstandsfähig und zeichnen sich durch eine sehr gute Verschlussleistung aus.

Wegen ihrer einfachen Anwendung werden vorzugsweise selbstklebende Bänder gewählt, deren Einsatz lediglich das Ablösen eines Schutzpapiers und ein festes Drücken auf den Untergrund, d. h. auf die Innenfläche der Sockelleiste und auf den Halteteller erfordert.

Bei den selbstklebenden VELCRO-Bänder handelt es sich um semipermanente Klebeverbindungen, also solche, die für wenige Schließzyklen geeignet sind. Bei den aufeinander gepressten Flausch- und Pilzbändern kommt es im Lauf der Zeit praktisch zu keinem Haltekraftverlust, da im Wesentlichen keine weiteren Schließzyklen des Klettverschlusses vorgesehen sind. Ein spürbarer Haltekraftverlust kann normalerweise erst nach mehreren, beispielsweise nach 30 Schließzyklen, auftreten. Dies ist bei den verlegten Sockelleisten eher nicht zu erwarten. Weitere Merkmale und Vorteile der Erfindung sind anhand der Figuren 10a und 10b näher erläutert. Die Figuren 1 bis 9 zeigen nicht beanspruchte Ausführungsbeispiele:
- Fig. 1 und 2: jeweils eine Sockelleiste aus Holzwerkstoff, angebracht an einer Wand mittels einem Montagesatz;
- Fig. 3: einen einstückig mit einem Halteteller gefertigten Dübel, als Teil des Montagesatzes in einer Seitenansicht;
- Fig. 4a bis 4c: den Dübel gemäß Fig. 3 mit einem runden, rechteckigen und einem oktogonalen Halteteller, jeweils in einer schematischen, perspektivischen Ansicht;
- Fig. 5a und 5b: die Sockelleiste gemäß Fig. 1, vor und nach dem Verkleben mit dem zweiten Klettverschluss-Element, jeweils in einer Schnittdarstellung;
- Fig. 6: die Sockelleiste gemäß Fig. 1, zusätzlich verschraubt mit dem zweiten Klettverschluss-Element, in einer Schnittdarstellung;
- Fig. 7a: einen Montagesatz, bestehend aus einem Dübel, einem losen Halteteller mit dem Klettverschluss-Element und einer Schraube, wobei der Dübel bereits in eine Wandbohrung eingepresst ist;
- Fig. 7b: eine andere Sockelleiste, lösbar angebrachten der Wand mit Hilfe des in Fig. 7a gezeigten Montagesatzes;
- Fig. 8a und 8b: einen rechteckigen Halteteller vor und nach dem Verkleben mit dem zweiten Klettverschluss-Element, jeweils in einer perspektivischen Ansicht;
- Fig. 9: einen anderen Montagesatz, dessen Teile bereits in die Sockelleiste und in die Wand einmontiert sind, wobei die Sockelleiste in Draufsicht auf ihre Innenfläche und die Wand in einem Schnitt parallel zum Bodenbelag gezeigt sind;
- Fig. 10a, 10b: einen erfindungsgemässen einstückig mit dem Halteteller ausgeführten Kunststoffdübel mit Außengewinde, in einer Seitenansicht und in einer perspektivischen Ansicht.

In den Figuren 3, 4a, 4b und 4c ist ein Wand-Halterungsteil 2.1 dargestellt, das aus spritzgegossenem Kunststoff gefertigt ist, bestehend jeweils aus einem massiven Dübel 5.1 und einem scheibenförmigen Halteteller 4.1, 4.2 bzw. 4.3. Der Halteteller 4.1 ist kreisrund, dagegen die anderen rechteckig bzw. oktogonal. Am Dübelschaft des Dübels sind ringförmige, widerhakenartig wirkende Lappen 24 angeordnet.

Der Halteteller 4.1, 4.2, 4.3 kann optional mit wenigstens einem auf seiner Unterseite 23 befindlichen Vorsprung (nicht dargestellt) versehen sein, der eine reibschlüssige Befestigung des Haltetellers an der Wand verbessern kann.

Auf eine äußere Flachseite 13 des Haltetellers 4.1, 4.2, 4.3 ist ein erstes Klettverschluss-Element 6.1 flächendeckend angeklebt. Das erste Klettverschluss-Element 6.1 ist von einem handelsüblichen Haken- oder Pilzband, dagegen ein zweites Klettverschluss-Element 6.2 (Gegenstück), das noch beschrieben werden wird, ist von einem handelsüblichen Flauschband abgelängt.

In Figuren 5a, 5b und 6 ist jeweils eine aus Vollholz gefertigte Sockelleiste 1 in ihrem Querschnitt und in ihrer üblichen Position gezeigt, aufweisend eine Basisfläche 25, eine zu einer Wand zeigende Innenfläche 7 und eine von einer oberen Leistenkante 27 nach unten bis zur Basisfläche 25 hin abfallende, bogenförmige Außenfläche 26.1. Die bogenförmige Außenfläche 26.1 endet mit einer bis zur Leistenkante 27 reichenden oberen Abrundung 28. Insgesamt verjüngt sich der Querschnitt der Sockelleiste 1 sanft nach oben.

An der Innenfläche 7 ist eine flache Ausnehmung 8 angeordnet, die dazu dient, das zweite Klettverschluss-Element 6.2 aufzunehmen. Das Klettverschluss-Element 6.2 wird in die Ausnehmung 8 eingedrückt (vgl. Fig. 5b) und dort verklebt. Die Innenfläche 7 endet oberhalb der Ausnehmung 8 mit einer bis zur Leistenkante 27 reichenden Neigungsfläche 30, die an der Ausnehmung leicht zurückversetzt ist. Ein Neigungswinkel β liegt zwischen 1° und 3°. Auf eine solche Ausnehmung kann auch verzichtet werden. In diesem Fall wird ein dünnes Klettverschluss-Element 6.2 direkt aufgeklebt.

Eine andere Sockelleiste gemäß Fig. 2 weist einen etwa trapezförmigen Querschnitt auf, wobei die größere Trapezbasis einer wellenförmigen Außenfläche 26.2 entspricht. Nach der Montage der Sockelleiste 1 ergibt sich ein Kanal 20 zur Unterbringung von Kabeln oder Rohrinstallation.

Das zweite Klettverschluss-Element 6.2 bildet zusammen mit seiner Klebefläche 31 (vgl. Figuren 5a und 9) ein Sockelleisten-Halterungsteil 3.1.

Gemäß Fig. 6 bildet das zweite Klettverschluss-Element 6.2 zusammen mit ihrer Klebefläche 31 und einer Holzschraube 15 ein Sockelleisten-Halterungsteil 3.2. Die Holzschraube 15 verstärkt die Verbindung des Klettverschluss-Elementes 6.2 mit der Sockelleiste. Anstelle der Holzschraube 15 kann eine nicht dargestellte Heftklammer zum Einsatz kommen.

Ferner weist die Sockelleiste 1 eine untere Auskehlung 29 auf, die einerseits in die Innenfläche 7 und andererseits in die untere Basisfläche 25 ausläuft.

Die Begriffe, wie "oben", "obere", "unten", "untere", "unterhalb", "oberhalb", beziehen sich auf die auf einen Bodenbelag 17 verlegten und auf der Wand 16 aufliegenden Sockelleisten 1, wie dies beispielsweise in Figur 2 dargestellt ist.

Das Wand-Halterungsteil 2.1 ist gemäß Figuren 1, 2 und 9 in eine aus Leichtbaustoff, wie Gipsplatte, bestehende Wand 16 derart eingetrieben, dass der Halteteller 4.1 bzw. 4.2 dicht und verdrehsicher an der Wand aufliegt. Im Material der Wand 16 ist eine längliche Wandbohrung 12 eingebracht, in die der Dübel 5.1 per Hand eingepresst wurde, bis der Halteteller die Wand fest kontaktiert. Danach wird die Sockelleiste 1 mit ihrer Basisfläche 25 gegen den Bodenbelag 17 und zugleich mit ihren Sockelleisten-Halterungsteilen 3.1 gegen das Klettverschluss-Element 6.2 der Wand-Halterungsteile 2.1 gedrückt.

Das in den Figuren 1 und 2 schematisch gezeigte Wand-Halterungsteil 2.1 bildet zusammen mit dem Sockelleisten-Halterungsteil 3.1 eine Haltevorrichtung 10.1 in einer ersten Ausführungsform.

Überdies zeigt die Fig. 9 einen ersten Montagesatz 100 zur Erstellung einer Verbindung der Sockelleiste 1 mit der Wand 16, bestehend aus den beschriebenen Sockelleisten-Halterungsteilen 3.1 und den Wand-Halterungsteilen 2.1. Die Anzahl der in einer Verpackung befindlichen Sockelleisten-Halterungsteilen 3.1 und den Wand-Halterungsteilen 2.1 entspricht einem mittleren, erfahrungsgemäß vorbestimmten Bedarf für die Montage der Sockelleisten in einem Raum bzw. einer Wohnung.

Aus der Fig. 9 ist eine Anordnung der Klettverschluss-Elemente 6.1, 6.2 ersichtlich, bei der die an der Sockelleiste 1 angeklebten zweiten Klettverschluss-Elemente 6.2 eine Länge L2 haben, die größer als die Länge L1 der ersten Klettverschluss-Elemente 6.1 ist. Der Längenunterschied erleichtert die Lagekorrektur der Sockelleiste gegenüber der Wand.

Es ist auch eine andere Reihenfolge der Montage möglich, wenn die Klettverschluss-Elemente 6.1, 6.2 bereits zusammengekoppelt sind. In diesem Fall werden die auf einer Seite der Klettverschluss-Elemente 6.1, 6.2 befindlichen Abdeckfolien-Abschnitte von der Klebefläche abgezogen und gegen die scheibenförmigen Halteteller 4.1, 4.2, 4.3 gedrückt. Danach werden die die Klettverschluss-Elemente 6.1, 6.2 tragenden Dübel in die Wandbohrungen eingepresst. Anschließend werden die übrigen Abdeckfolien-Abschnitte von der Klebefläche der Klettverschluss-Elemente 6.1, 6.2 abgezogen und die Sockelleiste wird gegen diese Klebefläche gedrückt.

In Figuren 7a und 7b ist eine weitere Ausführungsform eines Montagesatzes 200 dargestellt, der für die Montage an einer aus hartem Baustoff, wie Beton, bestehenden Wand vorgesehen ist. Der Montagesatz 200 beinhaltet einen an sich bekannten, losen Dübel 5.2 aus Polyamid, einen ebenso losen Halteteller 4.4 mit angeklebtem Klettverschluss-Element 6.1, ein schraubenartiges Befestigungsmittel 11 sowie ein zweites Klettverschluss-Element 6.2, das mit der Sockelleiste 1 zu verkleben ist.

Der lose Dübel 5.2 bildet zusammen mit dem Halteteller 4.4 (mit angeklebtem Klettverschluss-Element 6.1) und dem Befestigungsmittel 11 ein zweites Wand-Halterungsteil 2.2. Dementsprechend bildet das zweite Klettverschluss-Element 6.2 mit seiner Klebefläche 13 ein bereits beschriebenes Sockelleisten-Halterungsteil 2.2.

Der Halteteller 4.4 ist detailliert in Figuren 8a und 8b gezeigt. Der Halteteller 4.4 ist als rechteckiges, Krallenelemente 14.1, 14.2 und eine mittige Öffnung 9 aufweisendes Formstück aus Kunststoff gefertigt. Die Krallenelemente 14.1, 14.2 sind zur Verbesserung des Reibschlusses gedacht. Gemäß Fig. 8a wird von der Klebefläche des Klettverschluss-Elementes 6.1 ein Schutzfolienabschnitt 19 abgezogen und gegen die Flachseite 13 des Haltetellers 4.4 gedrückt, bis eine Klebeverbindung entsteht (vgl. Fig. 8b). Am Klettverschluss-Element 6.1 ist ebenso eine mittig angeordnete Öffnung 18 ausgestanzt, welche nach dem Verkleben mit der Öffnung 19 des Haltetellers 4.4 koinzidiert.

Nach dem Einpressen des Dübels 5.2 in die Wandbohrung 12 wird das schraubenartige Befestigungsmittel 11 (Senkkopfschraube) über die miteinander koinzidierenden Öffnungen 18; 19 in den hohlen Dübel 5.2 eingetrieben, bis ein Reibschluss zustande kommt. Dabei drücken die Krallenelemente 14.1, 14.2 gegen die Wandoberfläche und machen den Halteteller 4.4 verdrehsicher (vgl. Fig. 7b).

Wie die Fig. 7b zeigt, bilden das Wand-Halterungsteil 2.2 zusammen mit dem Sockelleisten-Halterungsteil 3.1 eine zweite Halterungsvorrichtung 10.2.

Die Sockelleiste gemäß Fig. 7b unterscheidet sich von der Sockelleiste 1 gemäß Fig. 5 lediglich durch die Form ihrer Sichtfläche. So weist die Sockelleiste gemäß Fig. 7b eine Außenfläche 26.3 auf, die im unterem Bereich bogenförmig ist und in einen etwa parallel zur Innenfläche 7 verlaufenden Abschnitt 32 übergeht, der wiederum in eine oberste Abrundung 33 ausläuft.

Schließlich zeigen die Figuren 10a und 10b einen massiven, aus Kunststoff bestehenden Dübel 5.3 bzw. Dübelvorrichtung, die ebenso einen runden Halteteller 4.1 mit darauf angeklebtem Klettverschluss-Element 6.1 aufweist, wobei am Halteteller eine rechteckige Vertiefung 22 zum Einstecken eines Werkzeugs eingebracht ist. Zu diesem Zweck ist das Klettverschluss-Element 6.1 mit einer entsprechenden Öffnung 33 versehen. Am Dübelschaft ist ein grobes Außengewinde 21 angeordnet, dessen Außendurchmesser in Richtung Halteteller ansteigt. Der Dübel 5.3 ist für leichtes Wandmaterial, wie Dämmstoff, vorbestimmt, in das er sich formschlüssig einschneiden kann.

Normale Dübel halten in Dämmstoffplatten oder in Wärmedämmverbundsystemen nicht gut, da geschäumte Kunststoffe oder Gipsplatten oft nur geringe Dichte aufweisen und sich Dübel leicht herauslösen können. Daher scheint die Konstruktion gemäß Figuren 10a und 10b, die sich durch das grobe Außengewinde 21 und den breiten Halteteller 4.1 auszeichnet, richtig für die Verbindung der Sockelleiste mit einem solchen Dämmstoff zu sein.

Vom Prinzip bildet der Dübel 5.3 einen Teil des Montagesatzes 100.

## Patentansprüche

1. Montagesatz (100) zum lösbaren Anbringen einer Sockelleiste (1) an einer Wand, aufweisend wenigstens eine Haltevorrichtung (10.1), die aus einem mit der Wand verbindbaren Wand-Halterungsteil (2.1) und aus einem mit dem Wand-Halterungsteil zusammenwirkenden Sockelleisten-Halterungsteil (3.1, 3.2), besteht, wobei dem Wand-Halterungsteil (2.1; 2.2) ein eine Flachseite aufweisender Halteteller (4.1) zugeordnet ist, auf dem ein erstes Klettverschluss-Element (6.1) angebracht ist, und ein zweites Klettverschluss-Element (6.2), das an einer Innenfläche (7) der Sockelleiste (1) befestigt oder befestigbar ist, mit dem ersten Klettverschluss-Element (6.1) zusammenwirkt, wobei das Wand-Halterungsteil (2.1; 2.2) einen Dübel (5.3) aufweist, **dadurch gekennzeichnet, dass** am Dübelschaft des Dübels (5.3)
ein grobes Außengewinde (21) angeordnet ist, mit dem der Dübel (5.3) in Wandmaterial formschlüssig einzuschneiden ist, und wobei das Außengewinde (21) einen in Richtung Halteteller (4.1) ansteigenden Außendurchmesser hat.

2. Montagesatz (100) nach Anspruch 1, **dadurch gekennzeichnet, dass** der Dübel (5.3) massiv ist.

3. Montagesatz (100) nach Anspruch 1, **dadurch gekennzeichnet, dass** der Dübel (5.3) hohl ist.

4. Montagesatz (100) nach Anspruch 1, **dadurch gekennzeichnet, dass** am Halteteller (4.1) eine rechteckige Vertiefung (22) zum Einstecken eines Werkzeugs eingebracht ist.

5. Montagesatz (100) nach Anspruch 4, **dadurch gekennzeichnet**,
dass das erste Klettverschluss-Element (6.1) mit einer Öffnung (33) versehen ist.

6. Montagesatz (100) nach Anspruch 1, **dadurch gekennzeichnet, dass** der Halteteller (4.1) in einem Materialstück mit dem Dübel (5.3) gefertigt ist.

7. Montagesatz (100) nach Anspruch 1, **dadurch gekennzeichnet, dass** der Dübel (5.3) aus Kunststoff besteht.

8. Montagesatz (100) nach Anspruch 1, **dadurch gekennzeichnet, dass** der Dübel (5.3) aus Metall besteht.

9. Montagesatz (100) nach Anspruch 1, **dadurch gekennzeichnet, dass** der Halteteller (4.1) in Draufsicht auf seine Flachseite (13) rund oder polygonal ist.

## Claims

1. Mounting set (100) for releasable attachment of a skirting board (1) to a wall, comprising at least one holding device (10.1), which consists of a wall-holding part (2.1) which can be connected to the wall and of a skirting board-holding part (3.1, 3.2) which cooperates with the wall-holding part, wherein the wall-holding part (2.1; 2.2) is allocated a holding plate (4.1) comprising a flat side, a first hook-and-loop element (6.1) being attached to this holding plate, and a second hook-and-loop element (6.2), which is attached or can be attached to an inner surface (7) of the skirting board (1), cooperates with the first hook-and-loop element (6.1), wherein the wall-holding part (2.1; 2.2) has a wall plug (5.3), **characterised in that** a coarse outer thread (21) is disposed on the wall plug shaft of the wall plug (5.3), with which outer thread the wall plug (5.3) can be cut in a form-locking manner into wall material,
and wherein the outer thread (21) has an outer diameter which increases in the direction of the holding plate (4.1).

2. Mounting set (100) as claimed in claim 1, **characterised in that** the wall plug (5.3) is solid.

3. Mounting set (100) as claimed in claim 1, **characterised in that** the wall plug (5.3) is hollow.

4. Mounting set (100) as claimed in claim 1, **characterised in that** a rectangular depression (22) for insertion of a tool is introduced into the holding plate (4.1).

5. Mounting set (100) as claimed in claim 4, **characterised in that** the first hook-and-loop element (6.1) is provided with an opening (33).

6. Mounting set (100) as claimed in claim 1, **characterised in that** the holding plate (4.1) is produced from a single piece of material with the wall plug (5.3).

7. Mounting set (100) as claimed in claim 1, **characterised in that** the wall plug (5.3) consists of synthetic material.

8. Mounting set (100) as claimed in claim 1, **characterised in that** the wall plug (5.3) consists of metal.

9. Mounting set (100) as claimed in claim 1, **characterised in that** the holding plate (4.1) is round or polygonal as seen in a plan view of its flat side (13).

## Revendications

1. Kit de montage (100) destiné à la fixation mobile d'une plinthe (1) sur un mur, comprenant au moins un dispositif de support (10.1) constitué d'un élément de support mural (2.1) fixable au mur et d'un élément de support de plinthe (3.1, 3.2) coopérant avec l'élément de support mural, dans lequel il est adjoint audit élément de support mural (2.1, 2.2) un disque de support (4.1) présentant une face plane sur laquelle est agencé un premier élément d'attache auto-agrippante (6.1), tandis qu'un second élément d'attache auto-agrippante (6.2) est fixé ou fixable sur une face intérieure (7) de la plinthe (1) et coopère avec le premier élément d'attache auto-agrippante (6.1), et dans lequel l'élément de support mural (2.1, 2.2) est doté d'une cheville (5.3), **caractérisé par** la présence, sur la tige de ladite cheville (5.3), d'un filetage mâle (21) à pas grossier auto-forant permettant d'insérer la cheville (5.3) par coopération de forme dans un matériau de mur, ledit filetage mâle (21) présentant un diamètre extérieur croissant en direction du disque de support (4.1).

2. Kit de montage (100) selon la revendication 1, **caractérisé en ce que** la cheville (5.3) est réalisée en un matériau plein.

3. Kit de montage (100) selon la revendication 1, **caractérisé en ce que** la cheville (5.3) est creuse.

4. Kit de montage (100) selon la revendication 1, **caractérisé par** la présence, sur le disque de support (4.1), d'un creux rectangulaire (22) destiné à l'insertion d'un outil.

5. Kit de montage (100) selon la revendication 4, **caractérisé en ce que** le premier élément d'attache auto-agrippante (6.1) est doté d'un orifice (33).

6. Kit de montage (100) selon la revendication 1, **caractérisé en ce que** le disque de support (4.1) est fabriqué monobloc avec la cheville (5.3).

7. Kit de montage (100) selon la revendication 1, **caractérisé en ce que** la cheville (5.3) est en matière synthétique.

8. Kit de montage (100) selon la revendication 1, **caractérisé en ce que** la cheville (5.3) est en métal.

9. Kit de montage (100) selon la revendication 1, **caractérisé en ce que** le disque de support (4.1), en vue de dessus de sa face plane (13), est circulaire ou polygonal.
